# EUROPÄISCHE PATENTSCHRIFT

(11) **EP 4 495 324 B1**
(45) Veröffentlichungstag und Bekanntmachung des Hinweises auf die Patenterteilung: **11.02.2026**
(21) Anmeldenummer: 23186886.0
(22) Anmeldetag: 21.07.2023
(51) Int. Cl.: E01D 21/06

(54) **VORRICHTUNG UND VERFAHREN ZUM ÜBERWACHEN DER PFEILERKOPFAUSLENKUNG IM BAU UND RÜCKBAU VON BRÜCKEN**
APPARATUS AND METHOD FOR MONITORING PIER HEAD DEFLECTION IN CONSTRUCTING AND DISMANTLING BRIDGES
DISPOSITIF ET PROCÉDÉ DE SURVEILLANCE DE L'EXCURSION DE LA TÊTE D'UN PIEU DANS LA CONSTRUCTION ET LA COLONNE ARRIÈRE DE PONTS

(43) Veröffentlichungstag der Anmeldung: 22.01.2025
(73) Patentinhaber: Adam Hörnig Baugesellschaft mbH & Co. KG, 63741 Aschaffenburg (DE)
(72) Erfinder: Dostler, Roland, 36275 Kirchheim (DE); Wagner, Peter, 63741 Aschaffenburg (DE)
(74) Vertreter: Eisenführ Speiser

(56) Entgegenhaltungen:
- CN-A- 109 837 836
- CN-B- 110 823 183
- DE-A1- 1 808 690

## Beschreibung

Die Erfindung betrifft ein Verfahren zum Überwachen der Pfeilerkopfauslenkung eines Brückenpfeilers und/oder der Lageabweichung eines Brückenüberbaus, insbesondere im Bau und/oder Rückbau von Brücken im Taktschiebeverfahren und/oder mittels Vorschubrüstung.

Beim Bau von Brücken, insbesondere von Brücken, die weite Täler oder breite Flüsse überqueren und/oder aufgrund großer Höhe von unten nur eingeschränkt oder überhaupt nicht zugänglich sind, hat sich das sogenannte Taktschiebeverfahren als bevorzugtes Bauverfahren durchgesetzt. Hierbei wird ein sogenannter Brückenüberbau hinter einem Widerlager, das eines von zwei Längsenden der Brücke bildet, auf dem sogenannten Vormontageplatz abschnittsweise in der Brückenlängsachse vorgefertigt und anschließend in Brückenlängsrichtung auf vorab erstellte Brückenpfeiler aufgeschoben. Dieses Aufschieben wird auch als Einschieben bezeichnet. Das taktweise Vormontieren und Längseinschieben wird wiederholt, bis die komplette Länge des Brückenüberbaues erstellt ist und das erste Taktsegment des Brückenüberbaues das andere Widerlager erreicht hat.

Häufig wird vor dem in Einschubrichtung (Längsrichtung der späteren Brücke) zuvorderst liegenden Taktsegment des Brückenüberbaus ein sogenannter Vorbauschnabel befestigt. Der Vorbauschnabel ist in der Regel eine spitz zulaufende Stahlkonstruktion. Er verringert die während des Einschiebevorgangs auskragende bzw. freie Länge des meist aus Stahlbeton gefertigten Brückenüberbaus. So kann sich der Vorbauschnabel bereits auf einem Brückenpfeiler abstützen, während der Brückenüberbau erst über einen Teil der Spannweite eingeschoben wurde.

In anderen Verfahren zum Bau und/oder Rückbau von Brücken kommen Vorschubgerüste zum Einsatz, die ebenfalls auf Brückenpfeiler aufgeschoben werden. Der Einsatz eines Vorschubgerüsts ermöglicht den feldweisen Rückbau großer Brücken in sensiblen Bereichen, in denen das Herabfallen von Teilen vermieden werden muss.

Beim Aufschieben bzw. Einschieben von Baueinheiten, wie einem Brückenüberbau, einem Vorbauschnabel oder einem Vorschubgerüst, auf einen Pfeilerkopf eines Brückenpfeilers, und/oder beim Abschieben einer Baueinheit von einem Brückenpfeiler wirken große Kräfte auf den Brückenpfeiler. Insbesondere beim Bau neuer Brücken ist der Pfeilerkopf in der Regel frei, bildet also ein freies Ende des Brückenpfeilers. Die beim Aufschieben auf den Pfeilerkopf aufgebrachten Kräfte werden über die gesamte Länge des Pfeilers und einen dem Pfeilerkopf gegenüberliegenden Pfeilerfuß abgeleitet. In Folge dieser Kräfte können besonders bei hohen Brücken mit entsprechend langen Brückenpfeilern erhebliche räumliche Auslenkungen des Pfeilerkopfs (d.h. Pfeilerkopfauslenkungen) aus dessen Ursprungsposition heraus auftreten. Nach dem Bauprozess verbleibende Pfeilerkopfauslenkungen sind unerwünscht, da diese die Tragfähigkeit der Brücke beeinträchtigen können. Während des Bauprozesses erschwert die Pfeilerkopfauslenkung eine Positionierung des Brückenüberbaus. Ferner ist die Pfeilerkopfauslenkung ein Maß für die auf den Brückenpfeiler wirkenden Kräfte, wobei zu hohe Krafteinwirkungen zu Beschädigungen des Brückenpfeilers führen können. Zudem kann bei zu großer Pfeilerkopfauslenkung auch eine Lage einer fertigen Brücke von einer vorab bestimmten Solllage abweichen. Beispielsweise kann ein Versatz zwischen Brückenüberbau und dem Widerlager auftreten. Kenntnis der Pfeilerkopfauslenkungen sowohl während als auch nach einem Auf- oder Einschieben einer Baueinheit auf die Pfeilerköpfe der Brückenpfeiler eine Brücke ist daher wünschenswert. Ferner kann die Lage des Brückenüberbaus auch ohne Pfeilerkopfauslenkung von einer Solllage, die im Rahmen einer Planung der Brücke ermittelt wurde, abweichen. Dies ist beispielsweise der Fall, wenn vorgefertigte Taktsegmente in fehlerhafter Ausrichtung auf die Brückenpfeiler aufgeschoben werden.

Aus CN 109837836 A ist ein Verfahren bekannt, bei dem die relative Ausrichtung von Brückenüberbau und Pfeilerkopf zueinander mittels Infrarotsensoren überwacht wird. Dieses Verfahren erlaubt jedoch keine eindeutigen Rückschlüsse auf die absolute Pfeilerkopfauslenkung oder die absolute Lage des Brückenüberbaus.

Aus CN 110 823 183 B ist ein Verfahren bekannt, bei dem die Pfeilerkopfauslenkung eines Pylons mittels Lasers und Laserlotscheibe bestimmt wird. Der Laser ist mittels einer speziellen Konstruktion am Pfeilerkopf montiert, die gewährleistet, dass der Laser lotrecht ist.

Es ist daher Aufgabe der vorliegenden Erfindung, ein Verfahren und eine Vorrichtung zum Überwachen der Pfeilerkopfauslenkung eines Brückenpfeilers und/oder der Lageabweichung eines Brückenüberbaus anzugeben, die insbesondere besonders exakt, kostengünstig, einfach zu realisieren und/oder zuverlässig sind.

In einem ersten Aspekt löst die Erfindung die vorgenannte Aufgabe mit einem Verfahren zum Überwachen der Pfeilerkopfauslenkung eines Brückenpfeilers und/oder der Lageabweichung eines Brückenüberbaus, insbesondere im Bau und/oder Rückbau von Brücken im Taktschiebeverfahren und/oder mittels Vorschubrüstung, das Verfahren aufweisend die Schritte: vorzugsweise Ermitteln eines Fixpunkts; vorzugsweise Fixieren des Fixpunkts in fester räumlicher Relation zu einem Pfeilerfuß des Brückenpfeilers; Anordnen eines Lotlasers an dem Fixpunkt; lotrechtes Projizieren eines Projektionspunkts des Fixpunkts in Richtung eines Pfeilerkopfs des Brückenpfeilers unter Verwendung eines Laserstrahls des Lotlasers; Fixieren einer Laserlotscheibe in fester räumlicher Relation an einem Pfeilerkopf des Brückenpfeilers unter Verwendung des Projektionspunkts; Erfassen einer Lage zumindest einer Kontrollcharakteristik in Relation zur Laserlotscheibe während und/oder nach einem Aufschieben einer Baueinheit auf den Pfeilerkopf und/oder während und/oder nach einem Abschieben einer Baueinheit von dem Pfeilerkopf. Das Verfahren ist also nur beim Aufschieben, nur beim Abschieben oder sowohl beim Abschieben als auch beim Aufschieben einsetzbar.

Die Kontrollcharakteristik ist eine Charakteristik, die sich zum Überwachen der Pfeilerkopfauslenkung und/oder der Lageabweichung des Brückenüberbaus eignet. Hierfür wird die Lage der Kontrollcharakteristik in Relation zur Laserlotscheibe erfasst. Beispielsweise und bevorzugt kann der Projektionspunkt des Fixpunkts eine Kontrollcharakteristik sein. Auch ein bestimmtes Merkmal des Brückenüberbaus, wie beispielsweise ein Messpunkt oder eine Kante des Brückenüberbaus, kann eine solche Kontrollcharakteristik sein. Vorzugsweise ist die Kontrollcharakteristik optisch erfassbar. Die Lage der Kontrollcharakteristik wird in Relation zur Laserlotscheibe erfasst. So kann beispielsweis die Position des Projektionspunkts auf der Laserlotscheibe und/oder eine Ausrichtung einer Längskante des Brückenüberbaus zur Laserlotscheibe oder einer darauf befindlichen Markierung (insbesondere Rasterlinie) erfasst werden. Das Fixieren der Laserlotscheibe kann grundsätzlich auch vor oder simultan zum Ermitteln des Fixpunkts, Fixieren des Fixpunkts, Anordnen des Lotlasers durchgeführt werden, wird aber vorzugsweise erst während des Projizierens durchgeführt. Das Projizieren erfolgt ferner bevorzugt über eine Zeitspanne hinweg.

Das erfindungsgemäße Verfahren erlaubt ein besonders einfaches und zuverlässiges Überwachen der Pfeilerkopfauslenkung und/oder der Lageabweichung eines Brückenüberbaus. Beispielsweise und bevorzugt ist der Fixpunkt ein Vermessungspunkt, der sich besonders gut zum Überwachen der Lage des Pfeilerkopfs oder eines Brückenüberbaus eignet. Durch das Fixieren des Fixpunkts in fester räumlicher Relation zu einem Pfeilerfuß des Brückenpfeilers ist dieser stets bekannt. Das Verfahren kann mit zeitlichem Abstand wiederholt werden. Vorzugsweise ist der Fixpunkt in einem vordefinierten Abstand zum Pfeilerfuß auf einem Baugrund fixiert. Besonders bevorzugt wird der Fixpunkt auf einer benachbart zum Pfeilerfuß angeordneten Fixierplatte markiert und fixiert. Die Fixierplatte kann vorzugsweise eine Betonplatt sein, die durch deren Eigengewicht und/oder durch weitere Fixiermittel gegen eine Bewegung relativ zum Pfeilerfuß geschützt ist. Solche Fixiermittel können beispielsweise Erdanker sein. Vorzugsweise liegt der Fixpunkt außerhalb einer vertikalen Projektion des Pfeilerkopfs auf den Baugrund. In Varianten kann der Fixpunkt an einem Gestell fixiert sein, das an dem Fundament des Pfeilerfußes angebracht ist. Der Fixpunkt befindet sich vorzugsweise im Bodenbereich bzw. einem Aufstandsbereich des Pfeilerfußes. Es soll verstanden werden, dass auch ein fixierter Fixpunkt durch Einwirkung großer Kräfte in dessen räumlicher Lage zum Pfeilerfuß verändert werden. Bei regulärem Baubetrieb ist die räumliche Relation des Fixpunkts zum Pfeilerfuß jedoch unveränderlich.

Der Lotlaser ist dazu ausgebildet, einen lotrechten bzw. senkrechten Laserstrahl auszusenden. Der Laserstrahl des an bzw. über dem Fixpunkt angeordneten Lotlasers ermöglicht eine vertikale bzw. lotrechte Projektion des Fixpunkts nach oben, also vom Pfeilerfuß zum Pfeilerkopf. Der Laserstrahl projiziert den Laserstrahl lotrecht in Richtung des Pfeilerkopfs. Durch das Vorsehen des Fixpunkts und des Lotlasers am Pfeilerfuß wird das Verfahren erheblich erleichtert, da der Pfeilerfuß im Gegensatz zum Pfeilerkopf meist einfach zugänglich ist. Der Lotlaser projiziert den Fixpunkt mit hoher Genauigkeit zum Pfeilerkopf bzw. in dessen Nähe, sodass trotz Vereinfachung des Verfahrensablaufs eine hohe Präzision erreichbar ist. Die Laserlotscheibe ist ein Ziel des Laserstrahls bzw. eine Projektionsfläche für den Laserstrahl. Die Laserlotscheibe dient sozusagen als Leinwand für den vom Lotlaser ausgesandten Laserstrahl. Der Fixpunkt wird als Projektionspunkt auf die Laserlotscheibe projiziert. Die Laserlotscheibe ist in fester räumlicher Relation an dem Pfeilerkopf des Brückenpfeilers fixiert. Das Fixieren der Laserlotscheibe erfolgt unter Verwendung des Projektionspunkts, sodass die Laserlotscheibe vor dem Aufschieben oder Abschieben vertikal über dem Fixpunkt angeordnet sein kann. Bei einer Auslenkung des Pfeilerkopfs bewegt sich die Laserlotscheibe mit dem Pfeilerkopf mit, während der Fixpunkt seine Position beibehält. Ohne Auslenkung des Pfeilerkopfs liegt der Projektionspunkt des Fixpunkts auf einem Sollpunkt der Laserlotscheibe, der vorzugsweise ein Zentrum der Laserlotscheibe ist.

In einer ersten bevorzugten Ausführungsform ist der Projektionspunkt des Fixpunkts eine Kontrollcharakteristik und die Laserlotscheibe ist beim Fixieren so an dem Pfeilerkopf fixiert ist, dass der Kontrollpunkt auf einem Sollpunkt der Laserlotscheibe liegt.

Vorzugsweise umfasst das Erfassen einer Lage zumindest einer Kontrollcharakteristik ein Erfassen einer Lage des Projektionspunktes des Fixpunkts auf der Laserlotscheibe, wobei das Verfahren ferner aufweist: Ermitteln einer Lageabweichung zwischen dem Sollpunkt und der Lage des Projektionspunkts während und/oder nach dem Aufschieben der Baueinheit auf den Pfeilerkopf und/oder während; und Ermitteln einer Pfeilerkopfauslenkung des Pfeilerkopfs aus der Lageabweichung. Es soll verstanden werden, dass neben der Lage des Projektionspunkts auch weitere Kontrollcharakteristika erfasst werden können.

Wird der Pfeilerkopf ausgelenkt, verschiebt sich die Laserlotscheibe während sich die Lage des Projektionspunkts des Fixpunkts nicht wesentlich ändert. Je nach Richtung der Pfeilerkopfauslenkung wandert die Lage des Projektionspunkts über der Laserlotscheibe (bzw. die Laserlotscheibe verschiebt sich relativ zum Projektionspunkt). Der Projektionspunkt bewegt sich daher aus dem Sollpunkt heraus bzw. entfernt sich von dem Sollpunkt auf der Laserlotscheibe. Wird nun die Lage des Projektionspunkts des Fixpunkts auf der Laserlotscheibe während und/oder nach dem Aufschieben/Abschieben einer Baueinheit auf den / von dem Pfeilerkopf erfasst, kann eine Lageabweichung zwischen dem Sollpunkt, der auf der Laserlotscheibe fest ist, und dem Projektionspunkt ermittelt werden. Aus dieser Lageabweichung lässt sich dann die Pfeilerkopfauslenkung ermitteln. Die Lageabweichung kann beispielswiese die Pfeilerkopfauslenkung sein. Alternativ oder Ergänzend kann die Pfeilerkopfauslegung aber beispielsweise auch in guter Näherung unter Verwendung einfacher trigonometrischer Funktionen ermittelt werden, wenn die Länge des Brückenpfeilers bzw. dessen Höhe zwischen Pfeilerkopf und Pfeilerfuß bekannt ist.

Vorzugsweise ist der Pfeilerkopf beim Fixieren der Laserlotscheibe frei. Ein freier Pfeilerkopf ist ein freies Ende des Brückenpfeilers, das nicht mit einer Baueinheit, insbesondere einem Brückenüberbau, einen Vorschubgerüst und/oder einem Vorbauschnabel im Kontakt ist.

In einer bevorzugten Ausgestaltung umfasst das Verfahren den Schritt: Ermitteln eines Positionssollpunkts eines von der Baueinheit umfassten Brückenüberbaus, wobei der Fixpunkt eine lotrechte Projektion des Positionssollpunkts in Richtung des Pfeilerfußes ist.. Der Positionssollpunkt markiert die in der Planung der Brücke vorgesehene Sollposition des Brückenüberbaus relativ zum Baugrund. Der als lotrechte Projektion des Positionssollpunkts in Richtung des Pfeilerfußes bzw. auf den Baugrund ermittelte Fixpunkt kann so vorteilhaft dazu genutzt werden, auch Positionsabweichungen des Brückenüberbaus zu ermitteln. Vereinfach liegt der Fixpunkt exakt vertikal unter dem Positionssollpunkt des Brückenüberbaus. Der Brückenüberbau kann auch die Baueinheit bilden.

Gemäß einer bevorzugten Ausführungsform liegt der Positionssollpunkt auf einer Längskante des Brückenüberbaus (markiert die Sollposition dieser Längskante). Die Längskante ist besonders markant und kann auch aus größerer Entfernung gut erkannt werden. Bevorzugt weist der Brückenüberbau ein Hohlkastenprofil auf. Der Positionssollpunkt des Brückenüberbaus liegt dann vorzugsweise auf einer Längskante zwischen einem Außensteg und einer Bodenplatte des Hohlkastenprofils. Hohlkastenprofile eignen sich besonders für den Brückenbau im Taktschiebeverfahren. Die Längskante verläuft im Wesentlichen parallel zu einer Längsrichtung der fertigen Brücke zwischen deren Widerlagern. Ferner ist die Lage der Längskante zwischen Außensteg und Bodenplatte des Hohlkastenprofils wichtig für die Stabilität der Brücke. Das Verfahren eignet sich aber auch für Brückenüberbauten ohne Hohlkasten.

Vorzugsweise weist die Laserlotscheibe eine Richtlinie auf, wobei die Laserlotscheibe so an dem Pfeilerkopf befestigt ist, dass die Richtlinie im Wesentlichen deckungsgleich mit einer Solllage einer Längskante des Brückenüberbaus ist. Bevorzugt ist die Längskante des Brückenüberbaus eine Kontrollcharakteristik und das Erfassen einer Lage zumindest einer Kontrollcharakteristik umfasst vorzugsweise ein Erfassen der Lage der Längskante in Relation zur Laserlotscheibe. Die Richtlinie ist vorzugsweise eine Rasterlinie, insbesondere eine durch das Zentrum eines Rasters der Laserlotscheibe verlaufende Rasterlinie. Die Laserlotscheibe wird vorzugsweise vor dem Aufschieben der Baueinheit, insbesondere des Brückenüberbaus, auf den Brückenpfeiler oder vor dem Abschieben der Baueinheit von dem Brückenpfeiler an dem Pfeilerkopf fixiert. Die Ausrichtung wird dabei vorzugsweise so gewählt, dass die Richtlinie exakt der gewünschten Lage bzw. Solllage der Längskante des Hohlkastens nach dem Aufschieben / Abschieben entspricht. So kann die Laserlotscheibe zum Überwachen einer relativen Ausrichtung zwischen Pfeilerkopf und Brückenüberbau verwendet werden. Bevorzugt ist die Laserlotscheibe zumindest teilweise transparent. Vorzugsweise umfasst das Verfahren ferner: Ermitteln eines Längsausrichtungsfehlers von Brückenüberbau und Pfeilerkopf, falls die Längskante des Brückenüberbaus des Brückenüberbaus nach dem Aufschieben des Brückenüberbaus auf den Pfeilerkopf und/oder nach dem Abschieben des Brückenüberbaus von Richtlinie abweicht. Die Abweichung kann eine Parallelverschiebung und/oder eine winklige Abweichung sein. Bei einer Parallelverschiebung verlaufen Richtlinie und Längskante parallel und sind zueinander beabstandet. Bei einer rein winkligen Abweichung kreuzen sich die Richtlinie und die Längskante im Zentrum des Rasters. Wenn die Richtlinie des Rasters nach dem Aufschieben des Brückenüberbaus von der Richtlinie abweicht, entspricht die Lage des Pfeilerkopfs und/oder des Brückenüberbaus nicht der im Rahmen der Brückenplanung vorgesehenen Sollposition. Obwohl dies bevorzugt ist, muss die Laserlotscheibe nicht transparent sein. Durch die Laserlotscheibe, die mit Hilfe des Lotlasers exakt positioniert wurde, kann so auf einfache Weise ein Längsausrichtungsfehler ermittelt bzw. eine Lageabweichung des Brückenüberbaus überwacht werden. Der Lotlaser und dessen Projektionspunkt können dann ggf. nur zum Positionieren der Laserlotscheibe am Pfeilerkopf verwendet werden. Vorteilhaft ist jedoch am erfindungsgemäßen Verfahren, dass sowohl eine Pfeilerkopfauslenkung als auch eine Lageabweichung des Brückenüberbaus überwacht werden können.

Vorzugsweise erfolgt das Erfassen der Lage zumindest einer Kontrollcharakteristik, das Ermitteln der Lageabweichung, das Ermitteln der Pfeilerkopfauslenkung und/oder das Ermitteln eines Längsausrichtungsfehlers kontinuierlich. So kann beispielsweise auch ein zeitlicher Verlauf der Pfeilerkopfauslenkung erfasst werden, wodurch Belastungen auf den Brückenpfeiler besonders genau ermittelbar sind. Ferner kann schnellstmöglich auf eine beginnende oder unplanmäßige Pfeilerkopfauslenkung oder einen Längsausrichtungsfehlers des Brückenüberbaus reagiert werden. Die Lage des Projektionspunkts kann während und/oder nach dem Aufschieben und/oder Abschieben einer Baueinheit, insbesondere eines Brückenüberbaus, eines Vorbauschnabels und/oder eines Vorschubgerüsts, ermittelt werden. So kann die Lageabweichung und/oder die Pfeilerkopfauslenkung beispielsweise bereits während des Aufschiebens und auch danach ermittelt werden.

In einer bevorzugten Ausgestaltung weist das Verfahren ferner auf: Reduzieren einer Vorschubgröße einer Vorschubeinheit, falls die ermittelte Pfeilerkopfauslenkung einen Auslenkungsgrenzwert verletzt. Alternativ oder ergänzend weist das Verfahren ferner auf: Reduzieren einer Vorschubgröße einer Vorschubeinheit, falls der ermittelte Längsausrichtungsfehler einen Ausrichtungsfehlergrenzwert verletzt. Das Reduzieren der Vorschubgröße kann auch ein Reduzieren auf null bzw. ein Wegschalten der Vorschubgröße sein. In Varianten kann die Vorschubgröße auch Umgekehrt werden, sodass die Baueinheit dann in entgegengesetzte Richtung bewegt wird. In Antwort auf das Ermitteln einer unerwünschten Pfeilerkopfauslenkung und/oder eines unerwünschten Längsausrichtungsfehlers kann im erfindungsgemäßen Verfahren der Vorschub der Baueinheit verlangsamt, unterbrochen oder umgekehrt werden. Vorzugsweise erfolgt das Reduzieren der Vorschubgröße automatisch, falls der Auslenkungsgrenzwert und/oder der Ausrichtungsfehlergrenzwert verletzt werden. Vorzugsweise erfolgt das Reduzieren der Vorschubgröße, wenn die Pfeilerkopfauslenkung in einer oder mehreren geometrischen Richtungen einen Auslenkungsgrenzwert übersteigt. Verletzen eines Grenzwerts kann insbesondere ein Überschreiten eines Grenzwerts oder ein Erreichen des Grenzwerts sein. Vorzugsweise ist der Ausrichtungsfehlergrenzwert und/oder der Auslenkungsgrenzwert durch eine Markierung auf der Laserlotscheibe repräsentiert. Besonders bevorzugt umfasst die Laserlotscheibe einen Sollbereich und einen Verletzungsbereich. So kann der Auslenkungsgrenzwert verletzt sein, falls sich der Projektionspunkt des Fixpunkts außerhalb des Sollbereichs befindet und/oder die Längskante des Brückenüberbaus außerhalb des Sollbereichs liegt. Das Verfahren kann vorzugsweise auch ein Stoppen der Vorschubeinheit umfassen, falls der ermittelte Längsausrichtungsfehler einen Ausrichtungsfehlergrenzwert verletzt und/oder falls die ermittelte Pfeilerkopfauslenkung einen Auslenkungsgrenzwert verletzt.

In einer bevorzugten Weiterbildung umfasst das Verfahren ferner den Schritt: Erfassen der Vorschubgröße, insbesondere eines Vorschubdrucks, der Vorschubeinheit, wobei das Ermitteln der Vorschubgröße vorzugsweise simultan zum Erfassen der Lage zumindest einer Kontrollcharakteristik erfolgt. Die Vorschubeinheit ist dazu vorgesehen, das Baueinheit auf den Pfeilerkopf aufzuschieben und/oder von dem Pfeilerkopf abzuschieben. Im Brückenbau mittels Taktschiebeverfahren verschiebt die Vorschubeinheit die bereits gefertigten Taktsegmente und den gegebenenfalls vorhandenen Vorbauschnabel in Längsrichtung der Brücke. Die Vorschubeinheit ist also unter anderem dazu vorgesehen, das in Längsrichtung vorderste Baueinheit auf den Pfeilerkopf aufzuschieben. Bevorzugt ist die Vorschubeinheit eine hydraulische Vorschubeinheit. Eine den Vorschub kennzeichnende Größe ist ein Vorschubdruck, der beispielsweise an zum Verschieben des Brückenüberbaus vorgesehenen Hydraulikzylindern bereitgestellt wird. Der Vorschubdruck korrespondiert zu einer Vorschubkraft, die wiederrum zu auf den Pfeilerkopf aufgebrachten Kopfkräften korrespondiert. Ferner kann die Vorschubgröße eine Vorschubgeschwindigkeit sein, umfassen oder zu dieser korrespondieren. Kenntnis der Vorschubgröße erlaubt einerseits eine exaktere Ermittlung der auf den Pfeilerkopf wirkenden Belastung und andererseits korrigierende Eingriffe auf die Vorschubeinheit. Vorzugsweise umfasst das Verfahren ferner den Schritt: Zuordnen der ermittelten Pfeilerkopfauslenkung und/oder Lageabweichung zu der vorzugsweise simultan erfassten Vorschubgröße.

Vorzugsweise weist die Laserlotscheibe ein Raster auf. Ein Raster erlaubt ein besonders einfaches Ermitteln der Lageabweichung. Die Genauigkeit des Verfahrens wird erhöht. So kann die Lageabweichung beispielsweise auch bei schlechten Sichtbedingungen und/oder bei großem Abstand zur Laserlotscheibe noch mit hoher Genauigkeit ermittelt werden. Vorzugsweise ist das Raster ein Quadratraster. Das Raster hat vorzugsweise eine Rasterung von 1cm x 1cm, 0,5 cm x 0,5 cm, 1,5 cm x 1,5 cm, 2 cm x 2 cm, 2,5 cm x 2,5 cm, 3 cm x 3 cm, 4 cm x 4 cm oder 5 cm x 5 cm. Der Sollpunkt bildet vorzugsweise einen Mittelpunkt und/oder Zentrum des Rasters.

In einem bevorzugten Ausführungsbeispiel erfolgt das Erfassen der Lage der zumindest einen Kontrollcharakteristik durch zumindest eine Kamera, wobei die Kamera vorzugsweise eine drahtlose Kamera ist. Eine drahtlose Kamera erlaubt ein besonders einfaches Übertragen von Bildern oder Videoaufnahmen (bzw. dazu korrespondierenden Bild- oder Videodaten). Die Anordnung aus Lotlaser, Laserlotscheibe und Kamera erlaubt ein kostengünstiges und robustes Erfassen der Lage des Kontrollcharakteristik. Ferner kann insbesondere bei Einsatz eines Rasters der Laserlotscheibe eine hohe Genauigkeit erreicht werden. Durch das Verwenden einer drahtlosen Kamera wird das Übertragen von Bildern oder Videos erleichtert. Ferner können durch die Verwendung von Kameras die Pfeilerkopfauslenkungen mehrerer Brückenpfeiler mit geringem Aufwand simultan überwacht werden.

Vorzugsweise weist das Verfahren ferner auf: Bereitstellen der erfassten Lage der Kontrollcharakteristik, der ermittelten Lageabweichung, der ermittelten Pfeilerkopfauslenkung und/oder des ermittelten Längsausrichtungsfehlers für den Fernzugriff, insbesondere Bereitstellen auf einem Server. Es soll verstanden werden, dass das Bereitstellen der erfassten Lage des Projektionspunkts des Fixpunkts auf der Laserlotscheibe, der Lage der Längskante des Brückenüberbaus in Relation zur Laserlotscheibe, der ermittelten Lageabweichung, der ermittelten Pfeilerkopfauslenkung und/oder des ermittelten Längsausrichtungsfehlers insbesondere ein Bereitstellen korrespondierender Daten sein kann. Beispielsweise und bevorzug erfolgt das Bereitstellen der erfassten Lage des Projektionspunkts des Fixpunkts auf der Laserlotscheibe durch Bereitstellen von Bildern und/oder Videos bzw. Bilddaten und/oder Videodaten. So kann beispielsweise die drahtlose Kamera die Lage des Projektionspunkts des Fixpunkts auf der Laserlotscheibe erfassen und korrespondierende Bilddaten können dann unmittelbar oder über eine Zentraleinheit auf einen Server übertragen werden. Der Server ist vorzugsweise ein Webserver. Das Bereitstellen der Daten auf einem Webserver ermöglicht den Zugriff auf die erfasste Lage des Projektionspunkts, die Lageabweichung und/oder die Laserlotscheibe über eine Internetverbindung.

Vorzugsweise wird auch die zumindest eine erfasste Vorschubgröße für den Fernzugriff bereitgestellt. So können beispielsweise sowohl die Vorschubgröße als auch die Pfeilerkopfauslenkung von einem Leitstand überwacht werden. Falls die Pfeilerkopfauslenkung einen Grenzwert überschreitet und/oder ein Längsausrichtungsfehler ermittelt wird, kann die Vorschubgröße durch entsprechendes Steuern der Vorschubeinheit reduziert werden, um der Pfeilerkopfauslenkung und/oder dem Längsausrichtungsfehler entgegenzuwirken. Der Leitstand kann mit dem Server verbunden sein. Beispielsweise kann der Leitstand in einem von der Brückenbaustelle entfernten Bürogebäude angeordnet sein und das Überwachen und/oder Steuern über das Internet erfolgen.

Das Verfahren wird vorzugsweise für mehrere Brückenpfeiler durchgeführt. Es können also mehrere Fixpunkte, Lotlaser, etc. vorgesehen sein. Die Pfeilerkopfauslenkung und/oder die Lageabweichung des Brückenüberbaus wird dann für jeden Brückenpfeiler gesondert mittels einer Laserlotscheibe und einem auf einem zugehörigen Fixpunkt fixierten Lotlaser überwacht. Das Verfahren kann für mehrere Brückenpfeiler simultan und/oder nacheinander durchgeführt werden.

In einem zweiten Aspekt löst die Erfindung die eingangs genannte Aufgabe mit einer Vorrichtung zum Überwachen der Pfeilerkopfauslenkung eines Brückenpfeilers und/oder der Lageabweichung eines Brückenüberbaus, insbesondere im Bau und/oder Rückbau von Brücken im Taktschiebeverfahren und/oder mittels Vorschubrüstung, die Vorrichtung aufweisend: einen Lotlaser, der dazu ausgebildet ist, benachbart und in fester räumlicher Beziehung zu einem Pfeilerfuß des Brückenpfeilers angeordnet zu werden und einen lotrechten Laserstrahl auszusenden; eine Laserlotscheibe, die vorzugsweise ein Messraster aufweist; eine Lotscheibenfixierung, die dazu ausgebildet ist, die Laserlotscheibe von einem Pfeilerkopf des Brückenpfeilers horizontal hervorstehend an dem Pfeilerkopf und über dem Lotlaser zu fixieren, sodass der Laserstrahl des Lotlasers; auf die Laserlotscheibe projiziert werden kann; und eine Kameraeinheit zum Erfassen von Bildern und/oder Videos des auf der Laserlotscheibe auftreffenden Laserstrahls. Die Kameraeinheit kann insbesondere zum Erfassen von Bilddaten und/oder Videodaten ausgebildet sein. Die Kameraeinheit kann also eine Digitalkamera sein oder umfassen. Besonders bevorzugt ist die Vorrichtung zum kontinuierlichen Überwachen der Pfeilerkopfauslenkung ausgebildet. Die Vorrichtung kann insbesondere zum Durchführen des Verfahrens gemäß dem ersten Aspekt der Erfindung ausgebildet sein.

In einer ersten bevorzugten Ausführungsform weist die Vorrichtung eine Zentraleinheit auf, die zum Anzeigen, Aufzeichnen und/oder Auswerten eines Bildes und/oder Videos der Kameraeinheit ausgebildet ist. Die Zentraleinheit kann beispielsweise einen Steuerrechner der Vorrichtung und/oder einen Server umfassen. Vorzugsweise ist die Zentraleinheit dazu ausgebildet, aus den von der Kameraeinheit erfassten Bildern und/oder Videos eine Pfeilerkopfauslenkung und/oder eine Lageabweichung zwischen einem Sollpunkt der Laserlotscheibe und einem Projektionspunkt des Laserstrahls des Lotlasers zu ermitteln. So kann die Zentraleinheit beispielsweise dazu ausgebildet sein, aus Bilddaten der Kameraeinheit eine Lage des Projektionspunkts und des Sollpunkts zu ermitteln und daraus die Lageabweichung zu bestimmen. Ferner kann die Zentraleinheit dazu ausgebildet sein, unter Verwendung von Vorgabewerten, die insbesondere geometrische Größen des Brückenpfeilers umfassen, und der Lageabweichung, Belastungsgrößen des Brückenpfeilers zu ermitteln. Alternativ oder ergänzend kann die Zentraleinheit dazu ausgebildet sein, unter Verwendung einer erfassten Lage einer Längskante eines Brückenüberbaus in Relation zur Laserlotscheibe einen Längsausrichtungsfehler von Brückenüberbau und Pfeilerkopf zu ermitteln.

In einer bevorzugten Weiterbildung umfasst die Kameraeinheit zumindest eine drahtlose Kamera, wobei die Zentraleinheit eine drahtlose Empfangseinheit umfasst, die zur Kommunikation mit der drahtlosen Kamera ausgebildet ist. Durch eine drahtlose Kamera und eine drahtlose Empfangseinheit wird die Einrichtung der Vorrichtung auf einer Baustelle erheblich vereinfacht. So müssen beispielsweise keine Kabel vom einer an einem Pfeilerkopf angeordneten Kameraeinheit zu einer an einem Leitstand angeordneten Zentraleinheit verlegt werden. Auch können die Auslenkungen mehrerer Pfeilerköpfe verschiedener Brückenpfeiler besonders einfach simultan überwacht werden. Die Vorrichtung umfasst daher vorzugsweise mehrere Kameraeinheiten, Laserlotscheiben und Lotscheibenfixierungen. Es kann jedoch zum Überwachen mehrerer Pfeilerkopfauslenkungen auch ausreichend sein, nur eine Zentraleinheit vorzugsehen. Anstelle einer drahtlosen Kamera kann vorzugsweise auch zumindest eine kabelgebundene Kamera vorgesehen sein, die mit einer Sendeeinheit zum drahtlosen Übertragen von Kameradaten (Bild- oder Videodaten) ausgebildet ist. Die drahtlose Empfangseinheit kann beispielsweise eine mit einem Steuerrechner verbundene Empfangseinheit sein. Vorzugsweise sind die drahtlose Kamera und die drahtlose Empfangseinheit zur Kommunikation über Bluetooth und/oder einem der Mobilfunkstandards GPRS, EDGE (2G), UMTS (3G), LTE (4G) oder 5G ausgebildet.

Vorzugsweise weist die Vorrichtung ferner eine Vorschuberfassungseinheit auf, die zum Erfassen von Vorschubinformationen ausgebildet ist, die zumindest eine Vorschubgröße einer Vorschubeinheit repräsentieren. Die Vorschuberfassungseinheit ist oder umfasst vorzugsweise eine Druckerfassungseinheit, die dazu ausgebildet ist, Druckinformationen, die einen Vorschubdruck einer Vorschubeinheit repräsentieren, zu erfassen. Die Druckinformationen können beispielsweise Messwerte oder Messsignale eines Drucksensors sein. Die Vorschuberfassungseinheit ist oder umfasst vorzugsweise eine Kamera. Die Druckinformationen sind dann vorzugsweise Bild- oder Videodaten, die eine Druckanzeige der Vorschubeinheit zeigen. So kann beispielsweise eine Kamera vorgesehen sein, die ein Videobild eines Manometers der Vorschubeinheit erfasst und dieses Videobild dann zur weiteren Verarbeitung an die Zentraleinheit überträgt. Bevorzugt ist die Zentraleinheit dazu ausgebildet ist, den Vorschubinformationen und/oder den Bildern und/oder Videos des auf der Laserlotscheibe auftreffenden Laserstrahls einen Zeitstempel zuzuordnen. Vorzugsweise kann die Zentraleinheit auch einer ermittelten Lageabweichung und/oder einer Pfeilerkopfauslenkung einen Zeitstempel zuordnen. Das Zuordnen eines Zeitstempels erleichtert die spätere Auswertung der Daten und/oder ermöglicht eine Zuordnung von Vorschubinformationen und Bildern. Vorzugsweise ist die Zentraleinheit zum Steuern, besonders bevorzugt zum Fernsteuern, der Vorschubeinheit und/oder eine Baueinheit der Vorschubeinheit ausgebildet. Die Zentraleinheit kann dazu ausgebildet sein, den Vorschubdruck zumindest eines Hydraulikzylinders, besonders bevorzugt aller Hydraulikzylinder, der Vorschubanlage zu steuern. Vorzugsweise ist die Zentraleinheit dazu ausgebildet, zu ermitteln, ob ein ermittelter Längsausrichtungsfehler einen Ausrichtungsfehlergrenzwert verletzt, und/oder, ob eine ermittelte Pfeilerkopfauslenkdung einer Auslenkungsgrenzwert verletzt. Besonders bevorzugt ist die Zentraleinheit dazu ausgebildet, die Vorschubeinheit zu stoppen, falls der Längsausrichtungsfehler den Ausrichtungsfehlergrenzwert verletzt und/oder falls die Pfeilerkopfauslenkung der Auslenkungsgrenzwert verletzt.

In einer bevorzugten Ausgestaltung ist die Zentraleinheit dazu ausgebildet, einen Fernzugriff zu erlauben und/oder Daten auf einem Webserver bereitzustellen. Insbesondere ist die Zentraleinheit internetfähig. Die Zentraleinheit kann auch ein Server, insbesondere Webserver, sein oder einen solchen Server umfassen. Auf von der Zentraleinheit aufgezeichnete oder ausgewertete Bilder und/oder Videos kann so auch aus großer Entfernung zugegriffen werden. Dies ermöglicht eine rasche Auswertung durch Experten und erlaubt kurzfristige Korrekturen des Bauprozesses der Brücke.

Vorzugsweise umfasst die Vorrichtung ferner eine Laserfixierung. Die Laserfixierung ist zum Ortsfesten Fixieren des Lasers vorgesehen. Bevorzugt umfasst die Laserfixierung eines Fixierschraube zum Fixieren des Lotlasers. Der Lotlaser kann ein korrespondierendes Fixiergewinde haben, das auf die Fixierschraube aufgeschraubt wird. Die Fixierschraube weist vorzugsweise eine Ausrichtungsbohrung auf, die sich besonders bevorzugt entlang einer Schraubenlängsachse der Fixierschraube durch die Fixierschraube erstreckt. Die Ausrichtungsbohrung ist zum Zentrieren der Laserfixierung über einem Sollpunkt vorgesehen. So kann der Sollpunkt zu Baubeginn mittels herkömmlicher Vermessungsinstrumente ermittelt und markiert werden. Die Ausrichtungsbohrung ist besonders bevorzugt eine Durchgangsbohrung. In diesem Fall erlaubt die Ausrichtungsbohrung einen freien Blick auf den Sollpunkt, sodass die Fixierschraube exakt zentrisch über dem vorab ermittelten Sollpunkt positioniert werden kann. Es kann aber auch vorgesehen sein, dass die Ausrichtungsbohrung eine Sacklochbohrung ist, die dazu vorgesehen ist, eine Sollpunktmarkierung aufzunehmen. Beispielsweise kann die Sollpunktmarkierung ein Stift sein, auf den die Ausrichtungsbohrung aufgesteckt wird.

In einem dritten Aspekt löst die Erfindung die eingangs genannte Aufgabe mit einem Vorschubsystem für den Bau und/oder Rückbau von Brücken, insbesondere im Taktschiebeverfahren und/oder mittels Vorschubrüstung, das Vorschubsystem aufweisend eine Vorschubeinheit zum Verschieben einer Baueinheit und eine Vorrichtung gemäß dem zweiten Aspekt der Erfindung. Die Baueinheit ist oder umfasst vorzugsweise einen Brückenüberbau, einen Vorbauschnabel und/oder ein Vorschubgerüst. Die Vorrichtung ist vorzugsweise dazu ausgebildet, die Vorschubeinheit abzuschalten und/oder einen Vorschub der Vorschubeinheit zu stoppen. So kann beispielsweise die Zentraleinheit zum Steuern der Vorschubeinheit vorgesehen sein. Es kann aber auch vorgesehen sein, dass die Vorrichtung gemäß dem zweiten Aspekt der Erfindung eine zur Zentraleinheit verschiedene Vorschubsteuerung aufweist. Vorzugsweise ist die Vorrichtung dazu ausgebildet, die Vorschubeinheit in Antwort auf das Ermitteln einer Pfeilerkopfauslenkung, die einen Auslenkungsgrenzwert verletzt, in Antwort auf das Ermitteln einer Lageabweichung, die einen Lageabweichungsgrenzwert verletzt, und/oder in Antwort auf das Ermitteln eines Längsausrichtungsfehlers, der einen Ausrichtungsfehlergrenzwert verletzt, abzuschalten und/oder einen Vorschub der Vorschubeinheit zu stoppen.

Es soll verstanden werden, dass das Verfahren gemäß dem ersten Aspekt der Erfindung, die Vorrichtung gemäß dem zweiten Aspekt der Erfindung und das Vorschubsystem gemäß dem dritten Aspekt der Erfindung gleiche und ähnliche Unteraspekte aufweisen können, wie sie insbesondere in den abhängigen Ansprüchen zum Verfahren gemäß dem ersten Aspekt der Erfindung niedergelegt sind. Für die Vorrichtung und das Vorschubsystem wird daher vollumfänglich auf vorstehende Ausführungen zum Verfahren gemäß dem ersten Aspekt der Erfindung Bezug genommen.

Ausführungsformen der Erfindung werden nun nachfolgend anhand der Zeichnungen beschrieben. Diese sollen die Ausführungsformen nicht notwendigerweise maßstäblich darstellen, vielmehr sind die Zeichnungen, wenn dies zur Erläuterung dienlich ist, in schematisierter und/oder leicht verzerrter Form ausgeführt. Im Hinblick auf Ergänzungen der aus den Zeichnungen unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in den Zeichnungen sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, den Zeichnungen und/oder den Ansprüchen offenbarten Merkmale. Die allgemeine Idee der Erfindung ist nicht beschränkt auf die exakte Form oder das Detail der im Folgenden gezeigten und beschriebenen bevorzugten Ausführungsformen oder beschränkt auf einen Gegenstand, der eingeschränkt wäre im Vergleich zu dem in den Ansprüchen beanspruchten Gegenstand. Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsformen sowie anhand der Zeichnungen; diese zeigen in:
- Fig. 1: eine schematische Darstellung eines Baus einer Brücke im Taktschiebeverfahren, wobei ein Vorbauschnabel noch nicht auf einen Brückenpfeiler der Brücke aufgeschoben ist und wobei eine Vorrichtung zum Überwachen einer Pfeilerkopfauslenkung eines Pfeilerkopfs des Brückenpfeilers vorgesehen ist,
- Fig. 2: eine schematische Darstellung eines Rasters einer Laserlotscheibe mit auf das Raster projiziertem Projektionspunkt eines Laserstrahls vor dem Aufschieben des Vorbauschnabels auf den Pfeilerkopf, wobei der Projektionspunkt deckungsgleich mit einem Sollpunkt ist;
- Fig. 3: eine zu Fig. 1 analoge schematische Darstellung, wobei der Vorbauschnabel auf den Pfeilerkopf aufgeschoben ist und der Pfeilerkopf des Brückenpfeilers ausgelenkt ist;
- Fig. 4: eine zu Fig. 3 analoge schematische Darstellung des Rasters nach dem Aufschieben des Vorbauschnabels auf den Pfeilerkopf, wobei der Projektionspunkt um eine Lageabweichung relativ zum Sollpunkt verschoben ist;
- Fig. 5: einen Querschnitt eines Brückenüberbaus mit Hohlkastenprofil, wobei der Brückenüberbau in einer Sollposition auf dem Pfeilerkopf eines Brückenpfeilers angeordnet ist;
- Fig. 6: eine schematische Darstellung eines zweiten Ausführungsbeispiels eines Rasters einer Laserlotscheibe; und in
- Fig. 7: ein Blockdiagramm, das den Ablauf eines Verfahrens zum Überwachen der Pfeilerkopfauslenkung eines Brückenpfeilers illustriert.

Fig. 1 zeigt schematisch eine Brückenbaustelle 200, auf der eine Brücke 202 im Taktschiebeverfahren auf einem Baugrund 204 erstellt wird. Die Brücke 202 umfasst einen Brückenüberbau 206, einen Brückenpfeiler 208 und ein erstes Widerlager 210. Hinter dem Widerlager 210 ist eine Fertigungsanlage 212 vorgesehen, in der Taktsegmente 214 des Brückenüberbaus 206 hergestellt werden. Nach Fertigstellung eines Taktsegments 214 wird der bereits erstellte Brückenüberbau 206 bzw. dessen Taktsegmente 214 in Vorschubrichtung R1, die hier einer Längsrichtung der fertigen Brücke 202 entspricht, verschoben, und eine weiteres Taktsegment 214 wird an den bereits erstellten Brückenüberbau 206 angeformt. Um eine frei auskragende Länge des Brückenüberbaus 206 zu reduzieren, ist in Vorschubrichtung R1 vor einem ersten Taktsegment 214.1 ein Vorbauschnabel 216 befestigt.

Beim Verschieben wird der Brückenüberbau 206 auf einen Pfeilerkopf 218 des bereits fertigen Brückenpfeilers 208 aufgeschoben, was auch als Einschieben bezeichnet wird. Hierbei kommt zunächst der Vorbauschnabel 216 mit dem Pfeilerkopf 218 in Kontakt bzw. wird zuerst auf den Pfeilerkopf 218 aufgeschoben. In Fig. 1 ist der Vorbauschnabel 216 noch horizontal zum Pfeilerkopf 218 beabstandet. Der Brückenpfeiler 208 erstreckt sich von einem Pfeilerfuß 220, der mit einem im Baugrund 204 angeordneten Fundament 222 verbunden ist, gerade nach oben. Im in Fig. 1 illustrierten Bauabschnitt ist der Pfeilerkopf 218 des Brückenpfeilers 208 vertikal über dem Pfeilerfuß 220 angeordnet.

Ein Fixpunkt 3 ist neben dem Pfeilerfuß 220 auf dem Baugrund 204 angeordnet und dort mittels einer Betonplatte 5 fixiert. Der Fixpunkt 3 kann beispielsweise ein Zapfen sein, der in die Betonplatte 5 eingeschraubt ist. Das Eigengewicht der Betonplatte 5 verhindert ein verschieben des Fixpunkts 3. Der Fixpunkt 3 ist daher in dessen räumlicher Relation zum Pfeilerfuß 200 fixiert. Vorzugsweise kann der Fixpunkt 3 auch an dem Fundament 222 des Brückenpfeilers 208 fixiert sein.

Auf dem Fixpunkt 3 ist ein Lotlaser 7 einer Vorrichtung 1 zum Überwachen einer Pfeilerkopfauslenkung 9 des Pfeilerkopfs 218 angeordnet. Der Lotlaser 7 sendet einen Laserstrahl 11 lotrecht nach oben. Dort trifft der Laserstrahl 11 auf eine Laserlotscheibe 13, die in fester räumlicher Relation zum Pfeilerkopf 218 angeordnet ist. Die Laserlotscheibe 13 ist mittels einer Lotscheibenfixierung 15, die hier als Schienensystem 25 ausgebildet ist, an dem Pfeilerkopf 218 fixiert. Der Laserstahl 11 des Lotlasers 7 projiziert also den Fixpunkt 3 auf die Laserlotscheibe 13. Auf der Laserlotscheibe 13 ist ein Projektionspunkt 17 des Fixpunkts 3 sichtbar.

Die Vorrichtung 1 zum Überwachen der Pfeilerkopfauslenkung 9 umfasst ferner eine Kameraeinheit 19, die hier eine erste drahtlose Kamera 21 aufweist. Die Kamera 21 ist so an dem Pfeilerkopf 218 des Brückenpfeilers 208 fixiert, dass diese Videos des auf der Laserlotscheibe 13 auftreffenden Laserstrahls 11 bzw. des Projektionspunkts 17 des Fixpunkts 3 auf der Laserlotscheibe 13 erfassen kann. Die drahtlose Kamera 21 ist eine Digitalkamera, welche die erfassten Videodaten drahtlos an eine Zentraleinheit 23 der Vorrichtung 1 übermittelt. Hier ist die Zentraleinheit 23 ein netzwerkfähiger, insbesondere internetfähiger, Steuerrechner 27. Der Steuerrechner 27 speichert die von der drahtlosen Kamera 21 übermittelten Videodaten. Ferner erlaubt der Steuerrechner 27 den Fernzugriff auf die gespeicherten Videodaten über das Internet. Der Steuerrechner 27 dient im gezeigten Ausführungsbeispiel auch als Netzwerkserver.

In Fig. 1 ist der Pfeilerkopf 218 des Brückenpfeilers 208 frei und nicht im Kontakt mit dem eine Baueinheit 224 bildenden Vorbauschnabel 216. Der Brückenpfeiler 208 ist nicht verformt und der Pfeilerkopf 218 liegt vertikal über dem Pfeilerfuß 220. In Fig. 1 gibt es noch keine Pfeilerkopfauslenkung 9 bzw. diese hat einen Wert von 0. Die Laserlotscheibe 13 ist so an dem freien Pfeilerkopf 218 fixiert, dass der Projektionspunkt 17 des Fixpunkts 3 auf einem Sollpunkt 29 der Laserlotscheibe 13 liegt. In diesem Ausführungsbeispiel ist der Sollpunkt 29 ein Zentrum 31 eines Rasters 33 der Laserlotscheibe 13 (vgl. Fig. 2). Das Raster 33 ist hier ein Quadratraster mit einer Rasterung 35 von 1 cm x 1cm.

Die drahtlose Kamera 21 sendet das in Fig. 2 illustrierte Bild des Rasters 33 und des Projektionspunkts 17 an die Zentraleinheit 23. Diese ermittelt für das in Fig. 2 gezeigte Bild, bei dem der Projektionspunkt 17 auf dem Sollpunkt 29 liegt bzw. mit diesem Deckungsgleich ist, dass keine Pfeilerkopfauslenkung 9 vorliegt.

In einem nächsten Schritt des Baus der Brücke, wird nun der Brückenüberbau 206 in Vorschubrichtung R1 eingeschoben. Hierfür ist an dem ersten Widerlager 210 eine Vorschubeinheit 226 vorgesehen. Die Vorschubeinheit 226 umfasst einen Hydraulikzylinder 228 der mit dem Brückenüberbau 206 gekoppelt ist, um diesen in Einschubrichtung R1 zu bewegen. Hierfür wird der Hydraulikzylinder 228 der Vorschubeinheit 226 mit Vorschubdruck pV beaufschlagt. Der Vorschubdruck pV bildet eine Vorschubgröße 37 der Vorschubeinheit 226. Die Vorrichtung 1 und die Vorschubeinheit 226 sind hier Teil eines Vorschubsystems 150.

Fig. 3 zeigt eine zu Fig. 1 analoge Ansicht der Brückenbaustelle 200, wobei der Vorbauschnabel 216 nun auf den Pfeilerkopf 218 des Brückenpfeilers 208 aufgeschoben ist. Der Pfeilerkopf 218 ist in Fig. 3 nicht mehr frei, sondern steht mit der Baueinheit 224 in Kontakt, die hier durch den Vorbauschnabel 216 gebildet ist. In anderen Ausführungsformen kann aber beispielsweise auch das erste Taktsegment 214.1 zuvorderst angeordnet sein und die Baueinheit 224 bilden. Beim Aufschieben des Vorbauschnabels 216 auf den Pfeilerkopf 218 reibt der Vorbauschnabel 216 an dem Pfeilerkopf 218 und überträgt so einen Teil einer von der Vorschubeinheit 226 auf den Brückenüberbau 206 aufgebrachten Vorschubkraft auf den Pfeilerkopf 218. Die resultierende Kopfkraft F ist in Fig. 3 durch einen Pfeil angedeutet.

Der Brückenpfeiler 208 ist nur am dem Pfeilerkopf 218 gegenüberliegenden Pfeilerfuß 220 auf dem Baugrund 204 abgestützt und wirkt vereinfacht als Biegebalken. Die von der Baueinheit 224 auf den Pfeilerkopf 218 aufgebrachte Kopfkraft F ruft eine Biegung des Brückenpfeilers 208 hervor, die in einer Pfeilerkopfauslenkung 9 des Pfeilerkopfs 218 resultiert. In Fig. 3 wird der Pfeilerkopf 218 um die Pfeilerkopfauslenkung 9 nach links verschoben. Die Pfeilerkopfauslenkung 9 ist in Fig. 3 illustriert. Die in fester räumlicher Relation an dem Pfeilerkopf 218 fixierte Laserlotscheibe 13 wird bei Verformung des Brückenpfeilers ebenfalls um die Pfeilerkopfauslenkung 9 horizontal verschoben.

Die Lage des Fixpunkts 3 und des darauf angeordneten Lotlasers 7 ändert sich beim Einschieben des Brückenüberbaus 206 bzw. beim Aufschieben des Vorbauschnabels 216 auf den Pfeilerkopf 218 hingegen nicht. Daher ist auch eine absolute Lage des Projektionspunkts 17 unverändert. Da die Laserlotscheibe 13 im Wesentlichen horizontal verschoben wird, wandert der Projektionspunkt 17 jedoch auf der Laserlotscheibe 13. Der Projektionspunkt 17 wandert also aus dem Zentrum 31 des Rasters 33 heraus und ist nicht mehr deckungsgleich zum Sollpunkt 29.

Fig. 4 zeigt diese Lageabweichung 39 zwischen dem im Zentrum 31 des Rasters 33 angeordneten Sollpunkt 29 und dem Projektionspunkt 17 nach dem Aufschieben der Baueinheit 224. Im gezeigten Ausführungsbeispiel resultiert das Aufschieben des Vorbauschnabels 216 auf den Pfeilerkopf 218 in einer Lageabweichung 39 von 3 cm in Vorschubrichtung R1. Der Projektionspunkt 17 des Fixpunkts 3 ist hier also eine Kontrollcharakteristik 18, die sich zum Überwachen der Pfeilerkopfauslenkung 9 eignet. Die Lage dieser Kontrollcharakteristik 18 wird durch die Kamera 21 in Relation zur Laserlotscheibe 13 erfasst.

Die drahtlose Kamera 21 sendet zum in Fig. 4 illustrierten Bild korrespondierende Bilddaten an die Zentraleinheit 23. Die Zentraleinheit 23 wertet diese Bilddaten aus und ermittelt aus der Lageabweichung 39 die Pfeilerkopfauslenkung 9. Es kann aber auch vorgesehen sein, dass die Zentraleinheit 23 die Bilddaten auf einem Bildschirm darstellt und ein Benutzer die Lageabweichung 39 und/oder die Pfeilerkopfauslenkung 9 aus den dargestellten Bildern ermittelt. Hier ist die Zentraleinheit 23 dazu ausgebildet, ein Warnsignal bereitzustellen, falls die Pfeilerkopfauslenkung 9 und oder die Lageabweichung 39 einen zugehörigen Grenzwert übersteigt. Beispielsweise kann die Zentraleinheit 23 einen Warnton ausgeben, falls die Lageabweichung 39 einen Wert von 4 cm oder größer annimmt. Das Warnsignal kann beispielsweise auch ein Stoppsignal sein, das die Zentraleinheit 23 für die Vorschubeinheit 226 bereitstellt. Mittels der Vorrichtung 1 kann so eine automatische Abschaltfunktion realisiert werden.

Im in den Figuren 1 bis 4 illustrierten Beispiel, wird der Pfeilerkopf 318 des Brückenpfeilers 308 in Vorschubrichtung R1 ausgelenkt. Der Brückenüberbau 306 wird im Wesentlichen gleichmäßig in Vorschubrichtung R1 bewegt. In der Regel weisen Vorschubeinheiten 226 jedoch mehrere Hydraulikzylinder 228 auf, die an quer zur Vorschubrichtung R1 versetzten Abschnitten des Brückenüberbaus 206 angreifen. Beim Einschieben des Brückenüberbaus 206 kann es so auch zu Längsausrichtungsfehlern kommen. Beispielsweise kann der Brückenüberbau 206 zur Vorschubrichtung R1 werden, wenn an den Hydraulikzylindern 228 verschiedene Vorschubdrücke pV bereitgestellt werden. Die Vorrichtung 1 ist auch zum Ermitteln solcher Längsausrichtungsfehler 41 ausgebildet. Es soll verstanden werden, dass das Ermitteln von Längsausrichtungsfehlern 41 unabhängig von einem Ermitteln einer Pfeilerkopfauslenkung 9 durchgeführt werden kann.

Fig. 5 zeigt einen Querschnitt eines Brückenüberbaus 206 der in einer Sollposition 240 auf den Pfeilerkopf 218 des Brückenpfeilers 208 aufgeschoben ist. In der Sollposition 240 ist der Brückenüberbau 206 in Querrichtung R2 exakt mittig auf dem Pfeilerkopf 218 positioniert. Die Querrichtung R2 ist senkrecht zur Vorschubrichtung R1. In der Sollposition 240 gibt es daher keinen Längsausrichtungsfehler 41 des Brückenüberbaus 206.

Im in Fig. 5 illustrierten Querschnitt weist der Brückenüberbau 206 ein Hohlkastenprofil 230 auf. Das Hohlkastenprofil 230 des Brückenüberbaus 206 umfasst eine Bodenplatte 232, zwei Außenstege 234 und einer Deckplatte 236. Die Außenstege 234 verbinden die Bodenplatte 232 mit der Deckplatte 236. An einem Übergang zwischen Bodenplatte 232 und Außensteg 234 weist das Hohlkastenprofil 230 je eine Längskante 238 auf. Die Lage dieser Längskante 238 eignet sich besonders zum Ermitteln der Lage des Brückenüberbaus 206. Die Längskante 238 ist hier also eine Kontrollcharakteristik 18 zum Überwachen einer Lageabweichung 39 des Brückenüberbaus 206. Vorzugsweise wird bei einem Ermitteln des Fixpunkts 3, eine Solllage 43 der Längskante 238 des Brückenüberbaus 206 ermittelt. Diese Solllage 43 entspricht der geplanten Lage der Längskante 238 nach Fertigstellung der Brücke 202. Die Solllage 43 ergibt sich also vorzugsweise bereits im Rahmen der Planung der Brücke 202. Der Fixpunkt 3 ist vorzugsweise eine Projektion eines Punktes der in der Solllage 43 befindlichen Längskante 238 auf den Baugrund 204. Der Fixpunkt 3 wird also vorzugsweise genau unterhalb der Solllage 43 der Längskante 238 ermittelt bzw. definiert.

Fig. 6 zeigt ein zweites bevorzugtes Ausführungsbeispiel des Rasters 33 der Laserlotscheibe 13. Das Raster 33 gemäß dem zweiten Ausführungsbeispiel ist im Wesentlichen identisch zum Raster 33 gemäß dem ersten in Fig. 2 und Fig. 4 gezeigten Ausführungsbeispiel. Hier weist das Raster 33 jedoch zusätzlich eine Richtlinie 45 auf. Vorzugsweise verläuft die Richtlinie 45 durch das Zentrum 31 des Rasters 33. Die Laserlotscheibe 13 wird vorzugsweise so an dem freien Pfeilerkopf 318 befestigt, dass die Richtlinie 45 exakt deckungsgleich mit der im Rahmen der Planung der Brücke 202 ermittelten Solllage 43 ist. Hier ist die Laserlotscheibe 13 zumindest teilweise transparent ausgebildet, sodass die Lage der Längskante 238 durch die Laserlotscheibe 13 hindurch erkennbar ist.

Wenn der Brückenüberbau 206 planungsgemäß auf den Pfeilerkopf 218 des Brückenpfeilers 208 aufgeschoben wird, dann sollte die Längskante 238 des Hohlkastens 230 genau auf der Richtlinie 45 liegen. Wird nun der Brückenüberbau 206 nicht der Planung entsprechend in Vorschubrichtung R1 eingeschoben, kommt es zu einem Längsausrichtungsfehler 41. Der Brückenüberbau 206 und damit auch dessen Längskante 238 werden dann beispielsweise zur geplanten Vorschubrichtung R1 verkippt. Die Längskante 238 ist in der Folge nach dem Einschieben des Brückenüberbaus 206 nicht deckungsgleich mit der Richtlinie 45. Dieser Fall ist in Fig. 6 illustriert. Die Längskante 238 schließt mit der Richtlinie 45 einen Winkel ein und ist zudem quer zur Richtlinie 45 verschoben. Die winklige Abweichung und die zeitgleiche Parallelverschiebung der Längskante 238 von der Richtlinie 45 kennzeichnen einen Längsausrichtungsfehler 41 des Brückenüberbaus relativ zum Pfeilerkopf 218.

Die Kameraeinheit 19 erfasst ein Fig. 6 entsprechendes Bild und sendet korrespondierende Bilddaten an die Zentraleinheit 23. Dort können die Bilder von der Zentraleinheit 23 bzw. auf einem Bildschirm der Zentraleinheit 23 angezeigt werden. Ein Bediener kann so erkennen, ob ein Längsausrichtungsfehler 41 vorliegt. Es kann aber auch vorgesehen sein, dass die Zentraleinheit 23 die Bilder bzw. die Bilddaten selbsttätig auswertet und einen Längsausrichtungsfehler 41 ermittelt, falls die Lage der Längskante 238 um mehr als einen vorbestimmten Grenzwert von der Richtlinie 45 abweicht.

Die Vorrichtung 1 ermöglicht es so beispielsweise, dass ein Bediener der Vorschubeinheit 226 einen Längsausrichtungsfehler 41 des Brückenüberbaus 206, der während dem Einschieben des Brückenüberbaus 206 auftritt, ermittelt und daraufhin den an den Hydraulikzylindern 228 der Vorschubeinheit 226 bereitgestellten Vorschubdruck pV auf null reduziert, um den Vorschub des Brückenüberbaus 206 zu stoppen. Es kann auch vorgesehen sein, dass die Zentraleinheit 23 zum Steuern der Vorschubeinheit 226 ausgebildet ist. Insbesondere kann die Zentraleinheit 23 zum automatischen Steuern der Vorschubeinheit 226 ausgebildet sein. So kann die Zentraleinheit 23 dann beispielsweise unter Verwendung der Bilddaten der Kameraeinheit 19 selbsttätig einen Längsausrichtungsfehler 41 und/oder eine Pfeilerkopfauslenkung 9 ermitteln. Falls der Längsausrichtungsfehler 41 und/oder die Pfeilerkopfauslenkung 9 einen zugehörigen vordefinierten Grenzwert überschreiten, kann die Vorschubeinheit 226 die Vorschubdrücke pV der Vorschubeinheit 226 zurücknehmen, um den Vorschub des Brückenüberbaus 206 zu stoppen.

Die Vorschubeinheit 226 umfasst hier ferner eine Vorschubgrößenanzeige 240, die im in den Fig. 1 und 3 gezeigten Ausführungsbeispiel ein Manometer 242 ist. Das Manometer 242 zeigt den an dem Hydraulikzylinder 228 bereitgestellten Vorschubdruck pV an, der hier eine Vorschubgröße 37 der Vorschubeinheit 226 bildet. Die Vorrichtung 1 umfasst ferner eine Vorschuberfassungseinheit 49. Die Vorschuberfassungseinheit 49 weist hier eine zweite Kameraeinheit 47 auf, die ebenfalls eine drahtlose Kamera 21 umfasst. Auch die drahtlose Kamera 21 der zweiten Kameraeinheit 47 ist eine Digitalkamera, die zum erfassten Bild korrespondierende Bilddaten an die Zentraleinheit 23 sendet. So kann an einem Bildschirm der Zentraleinheit 23 nicht nur ein Bild des Projektionspunkts 17 auf der Laserlotscheibe 13, sondern auch ein Bild des Manometers 242 angezeigt werden. Die Vorrichtung 1 erlaubt so ein simultanes ermitteln der Vorschubgröße 37 und der Lageabweichung und/oder des Längsausrichtungsfehlers 41 und/oder der Pfeilerkopfauslenkung 9. Die Zentraleinheit 23 ist ferner dazu ausgebildet den Bildern bzw. den Bilddaten der drahtlosen Kameras 21 der ersten Kameraeinheit 21 und der zweiten Kameraeinheit 47 je einen Zeitstempel zuzuordnen bzw. einen in den Bilddaten enthaltenen Zeitstempel zu erfassen. Dies ermöglicht eine nachträgliche Zuordnung der Vorschubgröße 37 zur erfassten Lageabweichung 39.

In anderen Ausführungsformen kann die Vorschubeinheit 226 auch einen Drucksensor aufweisen, der zum Vorschubdruck pV korrespondierende Drucksignale bereitstellt. Die Drucksignale und/oder daraus abgeleitete Messwerte können dann drahtgebunden oder drahtlos zur Zentraleinheit 23 übertragen werden.

Fig. 7 zeigt ein Blockdiagramm, das den Ablauf eines Verfahrens 100 zum Überwachen der Pfeilerkopfauslenkung 9 eines Brückenpfeilers 208 illustriert. Das Verfahren 100 wird nachfolgend unter Bezugnahme auf die Vorrichtung 1 und die Brücke 202 erläutert. In einem ersten Schritt 102 des Verfahrens 100 wird der Fixpunkt 3 bzw. dessen Lage ermittelt. Wie vorstehend erläutert kann der Fixpunkt 3 als Projektion eines Punkts auf der Längskante 238 des Brückenüberbaus 206 in deren Solllage 43 auf den Baugrund 204 ermittelt werden. In einem darauffolgenden zweiten Schritt 104, wird der Fixpunkt 3 in fester räumlicher Relation zum Pfeilerfuß 220 an dem Baugrund 204 fixiert. Anschließend wird in einem dritten Schritt 106 der Lotlaser 7 auf dem Fixpunkt 3 angeordnet und der Fixpunkt mittels des Laserstrahls 11 des Lotlasers 7 lotrecht nach oben projiziert (vierter Schritt 108). In einem fünften Schritt 110, der hier nach dem vierten Schritt 108 erfolgt, grundsätzlich auch vor den Schritten 102 bis 108 durchgeführt werden kann, wird die Laserlotscheibe 13 in fester räumlicher Relation an dem Pfeilerkopf 218 des Brückenpfeilers 208 fixiert. Das Durchführen des fünften Schritts 110 im Anschluss an den vierten Schritt 108 erleichtert das Fixieren der Laserlotscheibe 13 in einer Lage, in der der Projektionspunkt 17 des Fixpunkts 3 auf dem Sollpunkt 29 der Laserlotscheibe 13 liegt. Das Fixieren 110 der Laserlotscheibe 13 kann dann unter Verwendung des Projektionspunkts 17 erfolgen. Das Fixieren 110 wird hierdurch wesentlich erleichtert. Die Schritte 102 bis 110 können auch als Vorbereitungsschritte bezeichnet werden, die vorzugsweise vor dem Einschieben einer Baueinheit 224 erfolgen.

Im Anschluss an die Schritte 102 bis 110 kann der Vorschubschnabel 216 auf den Pfeilerkopf 218 aufgeschoben werden. Im vorliegenden Ausführungsbeispiel des Verfahrens 110 wird in einem sechsten Schritt 112 des Verfahrens 100 während des Aufschiebens des Vorschubschnabels 216 eine Lage des Projektionspunkts 17 auf der Laserlotscheibe 13 erfasst. Im gezeigten Ausführungsbeispiel ist dies ein Erfassen 112 einer Lage zumindest einer Kontrollcharakteristik 18 in Relation zur Laserlotscheibe 13. Aus der erfassten Lage des Projektionspunkts 17 auf der Laserlotscheibe 13 kann in einem anschließenden siebten Schritt 114 eine Lageabweichung 39 zwischen dem Sollpunkt 29 und dem Projektionspunkt 17 des Fixpunkts 3 ermittelt werden.

Im Anschluss an den siebten Schritt 114 wird in einem achten Schritt 116 aus der Ermittelten Lageabweichung 39 eine Pfeilerkopfauslenkung 9 des Pfeilerkopfs 318 ermittelt. Es soll verstanden werden, dass die Lageabweichung 39 auch unmittelbar die Pfeilerkopfauslenkung 9 bilden kann. Im achten Schritt 116 kann also auch nur die Lageabweichung 39 als Pfeilerkopfauslenkung 9 ermittelt bzw. damit gleichgesetzt werden.

Im vorliegenden Ausführungsbeispiel des Verfahrens 100 wird parallel zum Erfassen der Lage des Projektionspunkts 17 auf der Laserlotscheibe 13 (sechster Schritt 112) in einem neunten Schritt 118 eine Vorschubgröße 37 der Vorschubeinheit 226 erfasst. Hier ist die Vorschubgröße 37 der Vorschubdruck pV am Hydraulikzylinder 228, der durch die zweite Kameraeinheit 47 erfasst wird.

Im vorliegenden Ausführungsbeispiel des Verfahrens 100 wird im sechsten Schritt 112 simultan zur Lage des Projektionspunkts 17 auf der Laserlotscheibe 13 die Lage der Längskante 238 des Brückenüberbaus 206 in Relation zur Laserlotscheibe 13 als weitere Kontrollcharakteristik 18 erfasst. Aus der Lage der Längskante 238 in Relation zur Laserlotscheibe wird in einem zehnten Schritt 120 des Verfahrens 100 ein Längsausrichtungsfehler 41 des Brückenüberbaus 206 ermittelt.

In einem elften Schritt 122 des Verfahrens 100 wird ein Vergleich der ermittelten Pfeilerkopfauslenkung 9 mit einem Auslenkungsgrenzwert G1 durchgeführt. Ferner erfolgt hier im elften Schritt ein Vergleich des ermittelten Längsausrichtungsfehlers 41 mit einem Ausrichtungsfehlergrenzwert G2. Falls die Pfeilerkopfauslenkung 9 den Auslenkungsgrenzwert G1 übersteigt und/oder falls der Längsausrichtungsfehler 41 den Ausrichtungsfehlergrenzwert G2 übersteigt, wird in einem zwölften Schritt 124 des Verfahrens 100 die Vorschubgröße 37 reduziert (Schritt: Reduzieren 124), um den Vorschub des Brückenüberbaus 206 zu stoppen.. Hier kann beispielsweise der Vorschubdruck pV auf null reduziert werden, um den Vorschub zu stoppen.

### Bezugszeichenliste:

- 1: Vorrichtung zum Überwachen einer Pfeilerkopfauslenkung Fixpunkt
- 3 5: Betonplatte
- 7: Lotlaser
- 9: Pfeilerkopfauslenkung
- 11: Laserstrahl
- 13: Laserlotscheibe
- 15: Lotscheibenfixierung
- 17: Projektionspunkt des Fixpunkts auf der Laserlotscheibe
- 18: Kontrollcharakteristik
- 19: Kameraeinheit
- 21: drahtlose Kamera
- 23: Zentraleinheit
- 25: Schienensystem
- 27: Steuerrechner
- 29: Sollpunkt
- 31: Zentrum
- 33: Raster
- 35: Rasterung
- 37: Vorschubgröße
- 39: Lageabweichung
- 41: Längsausrichtungsfehler
- 43: Solllage einer Längskante eines Brückenüberbaus
- 45: Richtlinie
- 47: zweite Kameraeinheit
- 49: Vorschuberfassungseinheit
- 100: Verfahren
- 102: erster Schritt des Verfahrens bzw. Ermitteln eines Fixpunkts
- 104: zweiter Schritt des Verfahrens bzw. Fixieren des Fixpunkts
- 106: dritter Schritt des Verfahrens bzw. Anordnen eines Lotlasers am Fixpunkts
- 108: vierter Schritt des Verfahrens bzw. Projizieren des Fixpunkts
- 110: fünfter Schritt des Verfahrens bzw. Fixieren einer Laserlotscheibe am Pfeilerkopf
- 112: sechster Schritt des Verfahrens bzw. Erfassen einer Lage zumindest einer Kontrollcharakteristik in Relation zur Laserlotscheibe
- 114: siebter Schritt des Verfahrens bzw. Ermitteln einer Lageabweichung
- 116: achter Schritt des Verfahrens bzw. Ermitteln einer Pfeilerkopfauslenkung
- 118: neunter Schritt des Verfahrens bzw. Erfassen einer Vorschubgröße
- 120: zehnter Schritt des Verfahrens bzw. Ermitteln eines Längsausrichtungsfehlers des Brückenüberbaus
- 122: elfter Schritt bzw. Vergleichen der Pfeilerkopfauslenkung mit einem Auslenkungsgrenzwert und/oder Vergleichen des Längsausrichtungsfehlers mit einem Ausrichtungsfehlergrenzwert
- 124: zwölfter Schritt des Verfahrens bzw. Reduzieren der Vorschubgröße
- 150: Vorschubsystem
- 200: Brückenbaustelle
- 202: Brücke
- 204: Baugrund
- 206: Brückenüberbau
- 208: Brückenpfeiler
- 210: Widerlager
- 212: Fertigungsanlage
- 214: Taktsegmente
- 214.1: erstes Taktsegment
- 216: Vorbauschnabel
- 218: Pfeilerkopf
- 220: Pfeilerfuß
- 222: Fundament des Brückenpfeilers
- 224: Baueinheit
- 226: Vorschubeinheit
- 228: Hydraulikzylinder
- 230: Hohlkastenprofil
- 232: Bodenplatte
- 234: Außensteg
- 236: Deckplatte
- 238: Längskante
- 240: Sollposition
- F: Kopfkraft
- G1: Auslenkungsgrenzwert der Pfeilerkopfauslenkung
- G2: Ausrichtungsfehlergrenzwert des Längsausrichtungsfehlers
- pV: Vorschubdruck
- R1: Vorschubrichtung
- R2: Querrichtung

## Patentansprüche

1. Verfahren (100) zum Überwachen der Pfeilerkopfauslenkung (9) eines Brückenpfeilers (208) und/oder der Lageabweichung (39) eines Brückenüberbaus (206), insbesondere im Bau und/oder Rückbau von Brücken (202) im Taktschiebeverfahren und/oder mittels Vorschubrüstung, das Verfahren (100) aufweisend die Schritte:
- Ermitteln (102) eines Fixpunkts (3);
- Fixieren (104) des Fixpunkts (3) in fester räumlicher Relation zu einem Pfeilerfuß (220) des Brückenpfeilers (208);
- Anordnen (106) eines Lotlasers (7) an dem Fixpunkt (3);
- lotrechtes Projizieren (108) eines Projektionspunkts (17) des Fixpunkts (3) in Richtung eines Pfeilerkopfs (218) des Brückenpfeilers (208) unter Verwendung eines Laserstrahls (11) des Lotlasers (7);
- Fixieren (110) einer Laserlotscheibe (13) in fester räumlicher Relation an einem Pfeilerkopf (218) des Brückenpfeilers (208) unter Verwendung des Projektionspunkts (17);
- Erfassen (112) einer Lage zumindest einer Kontrollcharakteristik (18) in Relation zur Laserlotscheibe (13) während und/oder nach einem Aufschieben einer Baueinheit (224) auf den Pfeilerkopf (218) und/oder während und/oder nach einem Abschieben einer Baueinheit (224) von dem Pfeilerkopf (218).

2. Verfahren (100) nach Anspruch 1, wobei der Projektionspunkt (17) des Fixpunkts (3) eine Kontrollcharakteristik (18) ist und wobei die Laserlotscheibe (13) beim Fixieren (110) so an dem Pfeilerkopf (218) fixiert ist, dass der Projektionspunkt (17) auf einem Sollpunkt (29) der Laserlotscheibe (13) liegt.

3. Verfahren (100) nach Anspruch 2, wobei das Erfassen einer Lage zumindest einer Kontrollcharakteristik (18) ein Erfassen einer Lage des Projektionspunktes (17) des Fixpunkts (3) auf der Laserlotscheibe (13) umfasst und wobei das Verfahren (100) ferner aufweist:
- Ermitteln (114) einer Lageabweichung (39) zwischen dem Sollpunkt (29) und der Lage des Projektionspunkts (17) während und/oder nach dem Aufschieben der Baueinheit (224) auf den Pfeilerkopf (218) und/oder während und/oder nach dem Abschieben der Baueinheit (224) von dem Pfeilerkopf (218); und
- Ermitteln (116) einer Pfeilerkopfauslenkung (9) des Pfeilerkopfs (218) aus der Lageabweichung (39).

4. Verfahren (100) nach einem der vorstehenden Ansprüche 1 bis 3, ferner aufweisend den Schritt:
- Ermitteln eines Positionssollpunkts eines von der Baueinheit (224) umfassten Brückenüberbaus (206),
wobei der Fixpunkt (3) eine lotrechte Projektion des Positionssollpunkts in Richtung des Pfeilerfußes (220) ist.

5. Verfahren (100) nach Anspruch 4, wobei die Laserlotscheibe (13) eine Richtlinie (45) aufweist, wobei die Laserlotscheibe (13) so an dem Pfeilerkopf (218) befestigt ist, dass die Richtlinie (45) im Wesentlichen deckungsgleich mit einer Solllage (43) einer Längskante (238) des Brückenüberbaus (206) ist, wobei die Längskante (238) des Brückenüberbaus (206) eine Kontrollcharakteristik (18) ist und das Erfassen einer Lage zumindest einer Kontrollcharakteristik (18) ein Erfassen der Lage der Längskante (238) in Relation zur Laserlotscheibe (13) umfasst, und wobei das Verfahren (100) vorzugsweise aufweist:
- Ermitteln eines Längsausrichtungsfehlers (41) von Brückenüberbau (206) und Pfeilerkopf (218), falls die Längskante (238) des Brückenüberbaus (206) nach und/oder während dem Aufschieben und/oder nach und/oder während dem Abschieben des Brückenüberbaus (206) von der Richtlinie (45) abweicht.

6. Verfahren (100) nach Anspruch 3 oder 5, ferner aufweisend die Schritte:
- Reduzieren (124) einer Vorschubgröße (37) einer Vorschubeinheit (226) zum Verschieben der Baueinheit (224), falls die ermittelte Pfeilerkopfauslenkung (9) einen Auslenkungsgrenzwert (G1) verletzt und/oder falls der ermittelte Längsausrichtungsfehler (41) einen Ausrichtungsfehlergrenzwert (G2) verletzt.

7. Verfahren (100) nach Anspruch 6, ferner aufweisend den Schritt:
- Erfassen (118) der Vorschubgröße (37), insbesondere eines Vorschubdrucks (pV), der Vorschubeinheit (226), wobei das Ermitteln der Vorschubgröße (37) simultan zum Erfassen der Lage zumindest einer Kontrollcharakteristik (18) erfolgt.

8. Verfahren nach einem der Ansprüche 1 bis 7, wobei das Erfassen der Lage der Kontrollcharakteristik (18) durch zumindest eine Kamera (21) erfolgt, wobei die Kamera (21) vorzugsweise eine drahtlose Kamera (21) ist.

9. Verfahren nach einem der Ansprüche 1 bis 8, ferner aufweisend den Schritt:
- Bereitstellen der erfassten Lage der Kontrollcharakteristik (18), der ermittelten Lageabweichung (39), der ermittelten Pfeilerkopfauslenkung (9) und/oder des ermittelten Längsausrichtungsfehlers (41) für den Fernzugriff, insbesondere Bereitstellen auf einem Webserver.

10. Vorrichtung (1) zum Überwachen der Pfeilerkopfauslenkung (9) eines Brückenpfeilers (208) und/oder der Lageabweichung (39) eines Brückenüberbaus (206), insbesondere im Bau und/oder Rückbau von Brücken (202) im Taktschiebeverfahren und/oder mittels Vorschubrüstung, die Vorrichtung (1) aufweisend
einen Lotlaser (7), der dazu ausgebildet ist, benachbart und in fester räumlicher Beziehung zu einem Pfeilerfuß (220) des Brückenpfeilers (208) angeordnet zu werden und einen lotrechten Laserstrahl (11) auszusenden;
eine Laserlotscheibe (13), die vorzugsweise ein Messraster (33) aufweist;
eine Lotscheibenfixierung (15), die dazu ausgebildet ist, die Laserlotscheibe (13) von einem Pfeilerkopf (218) des Brückenpfeilers (208) horizontal hervorstehend an dem Pfeilerkopf (218) und über dem Lotlaser (7) zu fixieren, sodass der Laserstrahl (11) des Lotlasers (7) auf die Laserlotscheibe (13) projiziert werden kann; und
eine Kameraeinheit (19) zum Erfassen von Bildern und/oder Videos des auf der Laserlotscheibe (13) auftreffenden Laserstrahls (11).

11. Vorrichtung (1) nach Anspruch 10, ferner aufweisend eine Zentraleinheit (23), die zum Anzeigen, Aufzeichnen und/oder Auswerten eines Bildes und/oder Videos der Kameraeinheit (19) ausgebildet ist, wobei die Zentraleinheit (23) vorzugsweise dazu ausgebildet ist, einen Fernzugriff zu erlauben und/oder Daten auf einem Server bereitzustellen.

12. Vorrichtung (1) nach Anspruch 11, wobei die Kameraeinheit (19) zumindest eine drahtlose Kamera (21) umfasst und wobei die Zentraleinheit (23) eine drahtlose Empfangseinheit umfasst, die zur Kommunikation mit der drahtlosen Kamera (21) ausgebildet ist.

13. Vorrichtung (1) nach einem der Ansprüche 10 bis 12, ferner aufweisend eine Vorschuberfassungseinheit (49), die zum Erfassen von Vorschubinformationen ausgebildet ist, die zumindest eine Vorschubgröße (37) einer Vorschubeinheit (226) repräsentieren, wobei die Vorschuberfassungseinheit (49) vorzugsweise eine Kamera (21) ist oder umfasst.

14. Vorrichtung (1) nach einem der Ansprüche 10 bis 13, ferner aufweisend eine Laserfixierung, die vorzugsweise eine Fixierschraube zum Fixieren des Lotlasers (7) aufweist, wobei die Fixierschraube eine Ausrichtungsbohrung zum Zentrieren der Laserfixierung über einem Positionssollpunkt aufweist.

15. Vorschubsystem (150) für den Bau und/oder Rückbau von Brücken (202), insbesondere im Taktschiebeverfahren und/oder mittels Vorschubrüstung, das Vorschubsystem (150) aufweisend
eine Vorschubeinheit (226) zum Verschieben einer Baueinheit (224), insbesondre eines Brückenüberbaus (206) oder einer Vorschubrüstung, und
eine Vorrichtung (1) nach einem der Ansprüche 10 bis 14,
wobei die Vorrichtung (1) dazu ausgebildet ist, die Vorschubeinheit (226) abzuschalten, insbesondere in Antwort auf das Ermitteln einer Pfeilerkopfauslenkung (9), die einen Auslenkungsgrenzwert (G1) verletzt, einer Lageabweichung, die eine Lageabweichungsgrenzwert verletzt, und/oder eines Längsausrichtungsfehlers (41) der einen Ausrichtungsfehlergrenzwert (G2) verletzt.

## Claims

1. A method (100) for monitoring the pillar head deflection (9) of a bridge pillar (208) and/or the positional deviation (39) of a bridge superstructure (206), in particular in the construction and/or dismantling of bridges (202) in the incremental launching method and/or by means of movable scaffolding, the method (100) having the steps:
- determining (102) a fixed point (3);
- fixing (104) the fixed point (3) in a fixed spatial relation to a pillar foot (220) of the bridge pillar (208);
- arranging (106) a plumb laser (7) at the fixed point (3);
- plumb line projecting (108) a projection point (17) of the fixed point (3) in the direction of a pillar head (218) of the bridge pillar (208) using a laser beam (11) of the plumb laser (7);
- fixing (110) a laser plumb disc (13) in a fixed spatial relation to a pillar head (218) of the bridge pillar (208) using the projection point (17);
- detecting (112) a position of at least one control characteristic (18) in relation to the laser plumb disc (13) during and/or after pushing a construction unit (224) onto the pillar head (218) and/or during and/or after pushing a construction unit (224) away from the pillar head (218).

2. The method (100) according to claim 1, wherein the projection point (17) of the fixed point (3) is a control characteristic (18) and wherein the laser plumb disc (13) is fixed to the pillar head (218) during fixing (110) such that the projection point (17) lies on a target point (29) of the laser plumb disc (13).

3. The method (100) according to claim 2, wherein detecting a position of at least one control characteristic (18) includes detecting a position of the projection point (17) of the fixed point (3) on the laser plumb disc (13) and wherein the method (100) further comprises:
- determining (114) a positional deviation (39) between the target point (29) and the position of the projection point (17) during and/or after pushing the construction unit (224) onto the pillar head (218) and/or during and/or after pushing the construction unit (224) away from the pillar head (218); and
- determining (116) a pillar head deflection (9) of the pillar head (218) from the positional deviation (39).

4. The method (100) according to any of the preceding claims 1 to 3, further comprising the step of:
- determining a position target point of a bridge superstructure (206) comprised by the construction unit (224),
wherein the fixed point (3) is a plumb line projection of the position target point in the direction of the pillar foot (220).

5. The method (100) according to claim **4,** wherein the laser plumb disc (13) comprises a guideline (45), wherein the laser plumb disc (13) is fastened to the pillar head (218) such that the guideline (45) is substantially congruent with a target position (43) of a longitudinal edge (238) of the bridge superstructure (206), wherein the longitudinal edge (238) of the bridge superstructure (206) is a control characteristic (18) and detecting a position of at least one control characteristic (18) comprises detecting the position of the longitudinal edge (238) in relation to the laser plumb disc (13), and wherein the method (100) preferably comprises:
- determining a longitudinal alignment error (41) of bridge superstructure (206) and pillar head (218) if the longitudinal edge (238) of the bridge superstructure (206) deviates from the guideline (45) after and/or during pushing onto and/or after and/or during pushing away the bridge superstructure (206).

6. The method (100) according to claim 3 or 5, further comprising the steps of:
- reducing (124) a feed variable (37) of a feed unit (226) for moving the construction unit (224) if the determined pillar head deflection (9) violates a deflection limit value (G1) and/or if the determined longitudinal alignment error (41) violates an alignment error limit value (G2).

7. The method (100) according to claim 6, further comprising the step of:
- detecting (118) the feed variable (37), in particular a feed pressure (pV), of the feed unit (226), wherein determining the feed variable (37) occurs simultaneously with detecting the position of at least one control characteristic (18).

8. The method according to any of claims 1 to 7, wherein detecting the position of the control characteristic (18) occurs by at least one camera (21), wherein the camera (21) is preferably a wireless camera (21).

9. The method according to any of claims 1 to 8, further comprising the step of:
- providing the detected position of the control characteristic (18), the determined positional deviation (39), the determined pillar head deflection (9) and/or the determined longitudinal alignment error (41) for remote access, in particular providing on a web server.

10. A device (1) for monitoring the pillar head deflection (9) of a bridge pillar (208) and/or the positional deviation (39) of a bridge superstructure (206), in particular in the construction and/or dismantling of bridges (202) in the incremental launching method and/or by means of movable scaffolding, the device (1) having
a plumb laser (7) configured to be arranged adjacent to and in a fixed spatial relation to a pillar foot (220) of the bridge pillar (208) and to emit a plumb line laser beam (11);
a laser plumb disc (13), preferably comprising a measuring grid (33);
a plumb disc fixing (15) configured to fix the laser plumb disc (13) projecting horizontally from a pillar head (218) of the bridge pillar (208) at the pillar head (218) and above the plumb laser (7), so that the laser beam (11) of the plumb laser (7) can be projected onto the laser plumb disc (13); and
a camera unit (19) for capturing images and/or videos of the laser beam (11) impinging on the laser plumb disc (13).

11. The device (1) according to claim 10, further comprising a central unit (23), which is configured to display, record and/or evaluate an image and/or video of the camera unit (19), wherein the central unit (23) is preferably configured to allow remote access and/or to provide data on a server.

12. The device (1) according to claim 11, wherein the camera unit (19) comprises at least one wireless camera (21) and wherein the central unit (23) comprises a wireless receiving unit, which is configured to communicate with the wireless camera (21).

13. The device (1) according to any of claims 10 to 12, further comprising a feed detection unit (49), which is configured to detect feed information representing at least one feed variable (37) of a feed unit (226), wherein the feed detection unit (49) is preferably or comprises a camera (21).

14. The device (1) according to any of claims 10 to 13, further comprising a laser fixing, which preferably comprises a fixing screw for fixing the plumb laser (7), wherein the fixing screw comprises an alignment bore for centering the laser fixing above a desired position point.

15. A feed system (150) for the construction and/or dismantling of bridges (202), in particular in the incremental launching method and/or by means of movable scaffolding, the feed system (150) comprising
a feed unit (226) for moving a construction unit (224), in particular a bridge superstructure (206) or a movable scaffolding, and
a device (1) according to any of claims 10 to 14,
wherein the device (1) is configured to switch off the feed unit (226), in particular in response to determining a pillar head deflection (9) which violates a deflection limit value (G1), a positional deviation which violates a positional deviation limit value, and/or a longitudinal alignment error (41) which violates an alignment error limit value (G2).

## Revendications

1. Procédé (100) de surveillance de la déviation de bec de pile (9) d'une pile de pont (208) et/ou de l'écart de position (39) d'un tablier de pont (206), en particulier dans la construction et/ou le démantèlement de ponts (202) selon le procédé de poussage en cadence et/ou au moyen d'un échafaudage mobile, le procédé (100) comprenant les étapes suivantes:
- détermination (102) d'un point fixe (3);
- calage (104) du point fixe (3) dans une relation spatiale fixe par rapport à un pied de pile (220) de la pile de pont (208);
- mise en place (106) d'un laser d'aplomb (7) sur le point fixe (3);
- projection verticale (108) d'un point de projection (17) du point fixe (3) en direction d'un bec de pile (218) de la pile de pont (208) par utilisation d'un faisceau laser (11) du laser d'aplomb (7);
- calage (110) d'un disque d'aplomb laser (13) dans une relation spatiale fixe sur un bec de pile (218) de la pile de pont (208) par utilisation du point de projection (17);
- détection (112) d'une position d'au moins une caractéristique de contrôle (18) par rapport au disque d'aplomb laser (13) pendant et/ou après une mise en place d'une unité de construction (224) sur le bec de pile (218) et/ou pendant et/ou après un retrait d'une unité de construction (224) du bec de pile (218).

2. Procédé (100) selon la revendication 1, le point de projection (17) du point fixe (3) étant une caractéristique de contrôle (18) et le disque d'aplomb laser (13) étant calé sur le bec de pile (218) lors du calage (110) de telle sorte que le point de projection (17) se trouve sur un point nominal (29) du disque d'aplomb laser (13).

3. Procédé (100) selon la revendication 2, la détection d'une position d'au moins une caractéristique de contrôle (18) comprenant une détection d'une position du point de projection (17) du point fixe (3) sur le disque d'aplomb laser (13), et le procédé (100) comprenant en outre:
- détermination (114) d'un écart de position (39) entre le point nominal (29) et la position du point de projection (17) pendant et/ou après la mise en place de l'unité de construction (224) sur le bec de pile (218) et/ou pendant et/ou après le retrait de l'unité de construction (224) du bec de pile (218); et
- détermination (116) d'une déviation de bec de pile (9) du bec de pile (218) à partir de l'écart de position (39).

4. Procédé (100) selon l'une quelconque des revendications 1 à 3 précédentes, comprenant l'étape suivante:
- détermination d'un point nominal de position d'un tablier de pont (206) entouré par l'unité de construction (224),
le point fixe (3) étant une projection verticale du point nominal de position en direction du pied de pile (220).

5. Procédé (100) selon la revendication **4,** le disque d'aplomb laser (13) comprenant une ligne directrice (45), le disque d'aplomb laser (13) étant fixé au bec de pile (218) de telle sorte que la ligne directrice (45) est sensiblement coïncidente avec une position nominale (43) d'un bord longitudinal (238) du tablier de pont (206), le bord longitudinal (238) du tablier de pont (206) étant une caractéristique de contrôle (18) et la détection d'une position d'au moins une caractéristique de contrôle (18) comprenant une détection de la position du bord longitudinal (238) par rapport au disque d'aplomb laser (13), et le procédé (100) comprenant de préférence:
- détermination d'une erreur d'alignement longitudinal (41) du tablier de pont (206) et du bec de pile (218) dans le cas où le bord longitudinal (238) du tablier de pont (206) s'écarte de la ligne directrice (45) après et/ou pendant la mise en place et/ou après et/ou pendant le retrait du tablier de pont (206).

6. Procédé (100) selon la revendication 3 ou 5, comprenant en outre les étapes suivantes:
- réduction (124) d'une grandeur d'avance (37) d'une unité d'avance (226) pour déplacer l'unité de construction (224) dans le cas où la déviation de bec de pile (9) déterminée viole une valeur limite de déviation (G1) et/ou dans le cas où l'erreur d'alignement longitudinal (41) déterminée viole une valeur limite d'erreur d'alignement (G2).

7. Procédé (100) selon la revendication 6, comprenant en outre l'étape suivante:
- détection (118) de la grandeur d'avance (37), en particulier d'une pression d'avance (pV), de l'unité d'avance (226), la détermination de la grandeur d'avance (37) étant effectuée simultanément à la détection de la position d'au moins une caractéristique de contrôle (18).

8. Procédé selon l'une quelconque des revendications 1 à 7, la détection de la position de la caractéristique de contrôle (18) étant effectuée par au moins une caméra (21), la caméra (21) étant de préférence une caméra sans fil (21).

9. Procédé selon l'une quelconque des revendications 1 à 8, comprenant en outre l'étape suivante:
- mise à disposition de la position détectée de la caractéristique de contrôle (18), de l'écart de position (39) déterminé, de la déviation de bec de pile (9) déterminée et/ou de l'erreur d'alignement longitudinal (41) déterminée pour l'accès à distance, en particulier la mise à disposition sur un serveur Web.

10. Dispositif (1) de surveillance de la déviation de bec de pile (9) d'une pile de pont (208) et/ou de l'écart de position (39) d'un tablier de pont (206), en particulier dans la construction et/ou le démantèlement de ponts (202) selon le procédé de poussage en cadence et/ou au moyen d'un échafaudage mobile, le dispositif (1) comprenant:
un laser d'aplomb (7) qui est configuré pour être disposé adjacent et en relation spatiale fixe avec un pied de pile (220) de la pile de pont (208) et émettre un faisceau laser vertical (11);
un disque d'aplomb laser (13) qui présente de préférence une grille de mesure (33);
un dispositif de calage de disque d'aplomb (15) qui est configuré pour caler le disque d'aplomb laser (13) sur le bec de pile (218) et au-dessus du laser d'aplomb (7) en saillie horizontale depuis un bec de pile (218) de la pile de pont (208), de sorte que le faisceau laser (11) du laser d'aplomb (7) peut être projeté sur le disque d'aplomb laser (13); et
une unité de caméra (19) destinée à acquérir des images et/ou des vidéos du faisceau laser (11) incident sur le disque d'aplomb laser (13).

11. Dispositif (1) selon la revendication 10, présentant en outre une unité centrale (23) qui est configurée pour afficher, enregistrer et/ou évaluer une image et/ou une vidéo de l'unité de caméra (19), l'unité centrale (23) étant de préférence configurée pour permettre un accès à distance et/ou mettre à disposition des données sur un serveur.

12. Dispositif (1) selon la revendication 11, l'unité de caméra (19) comprenant au moins une caméra sans fil (21) et l'unité centrale (23) comprenant une unité de réception sans fil qui est configurée pour communiquer avec la caméra sans fil (21).

13. Dispositif (1) selon l'une quelconque des revendications 10 à 12, comportant en outre une unité de détection d'avance (49) qui est configurée pour détecter des informations d'avance qui représentent au moins une grandeur d'avance (37) d'une unité d'avance (226), l'unité de détection d'avance (49) étant ou comprenant de préférence une caméra (21).

14. Dispositif (1) selon l'une quelconque des revendications 10 à 13, comprenant en outre un dispositif de calage de laser qui comprend de préférence une vis de calage destinée à caler le laser d'aplomb (7), la vis de calage comprenant un alésage d'alignement servant à centrer le dispositif de calage de laser au-dessus d'un point nominal de position.

15. Système d'avance (150) pour la construction et/ou le démantèlement de ponts (202), en particulier selon le procédé du poussage en cadence et/ou au moyen d'un échafaudage mobile, le système d'avance (150) comprenant
une unité d'avance (226) pour déplacer une unité de construction (224), en particulier un tablier de pont (206) ou un échafaudage mobile, et
un dispositif (1) selon l'une quelconque des revendications 10 à 14,
le dispositif (1) étant configuré pour arrêter l'unité d'avance (226), en particulier en réponse à la détermination d'une déviation de bec de pile (9) qui viole une valeur limite de déviation (G1), d'un écart de position qui viole une valeur limite d'écart de position et/ou d'une erreur d'alignement longitudinal (41) qui viole une valeur limite d'erreur d'alignement (G2).
